# EUROPÄISCHE PATENTSCHRIFT

(11) **EP 0 229 288 B1**
(45) Veröffentlichungstag und Bekanntmachung des Hinweises auf die Patenterteilung: **24.07.1991**
(21) Anmeldenummer: 86116716.1
(22) Anmeldetag: 02.12.1986
(51) Int. Cl.: B65D 17/36, B65D 17/40

(54) **Aufreissbares Dosenteil**
Tear-off part of container
Boîte à ouverture par déchirage

(30) Priorität: 10.01.1986 CH 78/86
(43) Veröffentlichungstag der Anmeldung: 22.07.1987
(73) Patentinhaber: ELPATRONIC AG, CH-6300 Zug (CH)
(72) Erfinder: Kramer, Felix, CH-8964 Friedlisberg (CH)

(56) Entgegenhaltungen:
- EP-A- 0 197 498
- DE-B- 1 017 042
- US-A- 2 753 075
- US-A- 3 838 787

## Beschreibung

Die Erfindung betrifft ein mittels einer Lasche aufreissbares Dosenteil aus Blech, mit einem durch ein Paar von Ritzungen seitlich begrenzten Aufreissstreifen.

Bei einem bekannten, aufreissbaren Dosenteil (DE-B-1 017 042) ist die Lasche zusammen mit einem im Ausgangszustand ebenen Blechzuschnitt in einem Stück ausgestanzt und erstreckt sich in dessen Ebene über einen von zwei Längsrändern des Blechzuschnittes hinaus. Zusammen mit den beiden Ritzungen, die den Aufreissstreifen seitlich begrenzen, ist eine diese Ritzungen miteinander verbindende Startritzung in der Nähe des anderen Längsrandes in den Blechzuschnitt eingestanzt. Der Blechzuschnitt wird dann derart gerollt, dass die beiden Längsränder einander überlappen, und diese werden anschliessend miteinander zu einer Längsnaht verschweisst, so dass ein zylindrischer Dosenrumnpf entsteht. Aus diesem wird schliesslich eine vollständige Dose hergestellt, indem die beiden Stirnseiten des Dosenrumpfes durch Bördeln mit einem Deckel bzw. einem Boden verschlossen werden. Zum Aufreissen der Dose wird auf die Lasche ein Schlüssel aufgesteckt, der am nächstgelegenen Bördelrand abgerollt wird.

Bei diesen bekannten Dosen gelingt es vor allem ungeübten Verbrauchern nicht immer auf Anhieb, den Aufreissstreifen in der gewünschten Weise vollständig zu entfernen. Nicht selten reisst der Aufreissstreifen schon im Bereich der Längsränder oder kurz dahinter ab, weil sich von der Lasche ausgehend konvergierende Risse bilden, die sich zwischen den seitlichen Ritzungen treffen. Der Verbraucher ist dann gezwungen, das Oeffnen der Dose mit einem für diesen Zweck nicht vorgesehenen Werkzeug fortzusetzen, wobei die Gefahr besteht, dass er sich an scharfen Blechrändern verletzt.

Der Erfindung liegt deshalb die Aufgabe zugrunde, bei einem aufreissbaren Dosenteil der einganges genannten Art den Aufreissvorgang sicherer zu gestalten und dabei auch die über einen Blechrand vorstehend ausgestanzte, Stanzabfälle verursachende Lasche zu vermeiden.

Für die benannten Vertragsstaaten ES und GR betrifft die Erfindung ein aufreissbares Dosenteil gemäss einem ersten unabhängigen Anspruch 1 mit nachgeordneten, abhängigen Ansprüchen 2 bis 7.

In der EP-A-0 197 498 (für die weiteren benannten Vertragsstaaten zum Stand der Technik gehörend, jedoch nicht vorveröffentlicht) ist ein aufreissbares Dosenteil der eingangs genannten Art vorgeschlagen worden, bei dem ein Feld von mehreren Startritzungen gebildet ist, wobei dieses Feld von der Schweisszone einer als gesondertes Blechteil angeschweissten Aufreisslasche teilweise überdeckt ist.

Im Hinblick auf diesen nicht vorveröffentlichten Stand der Technik betrifft die Erfindung für die benannten Vertragsstaaten CH, DE, FR, GB, IT, LI, NL und SE ein aufreissbares Dosenteil gemäss einem zweiten unabhängigen Anspruch 1 mit nachgeordneten, abhängigen Ansprüchen 2 bis 7.

Mit dem erfindungsgemäss gestalteten Dosenteil wird erreicht, dass der Aufreissvorgang von der Herstellgenauigkeit unabhängiger wird, d.h. es können grössere Abweichungen insbesondere beim Ausrichten der anzuschweissenden Lasche in Kauf genommen werden, ohne die Funktionssicherheit beim Aufreissen der Dose zu beeinträchtigen.

Die Längen des im wesentlichen quer verlaufenden Abschnittes und der beiden vom freien Ende der Lasche weg, also im wesentlichen längs verlaufenden Abschnitte der Startritzung sowie der Abstand ihres quer verlaufenden Abschnitts von der Schweisszone lassen sich aufgrund einfacher Versuche derart auf die Blechdicke und die sonstigen Eigenschaften des Dosenteils und der Lasche abstimmen und von der Arbeitsgenauigkeit der zur Verfügung stehenden Fertigungseinrichtungen abhängig machen, dass selbst bei ungünstigem Zusammentreffen aller Toleranzen die Schweisszone die beiden längs verlaufenden Abschnitte der Startritzung sicher überdeckt, bzw. überschneidet. Der zwischen den Ueberschneidungsbereichen liegende Teil der Startritzung lässt den Aufreissstreifen gelenkartig nachgeben und dann anreissen, wenn die Lasche mit einem Schlüssel aufgerollt wird.

Es ist vorteilhaft, wenn die Startritzung über zwei Drittel bis vier Fünftel der Breite des Aufreissstreifens die Form eines querliegenden, zum freien Ende der Lasche konvexen Bogens hat.

Dabei kann die Startritzung sich, an den Bogen beiderseits anschliessend, im wesentlichen parallel zu den seitlichen Ritzungen erstrecken.

Die Startritzung kann kreisförmig oder oval oder an den Bogen beiderseits anschliessend trapezförmig in sich geschlossen sein.

Solche Startritzungen lassen sich mit einem Prägestempel erzeugen, der beim Prägen axialsymmetrisch belastet wird und sich deshalb besonders genau und nahezu verschleissfrei führen lässt. Vor allem aber haben in sich geschlossene Ritzungen den Vorteil, dass sie besonders wenig dazu neigen, aufzubrechen und dadurch das Dosenteil unbrauchbar zu machen, wenn dieses Biege-und/oder Dehnungsbelastungen ausgesetzt wird. Biegebelastungen treten beispielsweise auf, wenn das Dosenteil in Form eines ebenen Blechzuschnittes zu einem zylindrischen Dosenrumpf gerollt wird. Darüberhinaus können erhöhte Biegebelastungen auftreten, wenn eine gefüllte Dose durch unachtsame Handhabung verformt wird. Dehnungsbelastungen, die im Bereich der Startritzung kritisch werden können, treten vor allem dann auf, wenn ein zunächst zylindrisch gerolltes Dosenteil zu einer quader- oder pyramidenstumpf- oder kegelstumpfförmigen Zarge geweitet wird.

Gemäss einer Ausführungsform, wie sie in der DE-A-35 15 833 beschrieben ist, hat die Lasche eines aufreissbaren Dosenteils an ihrem angeschweissten Ende eine Verdickung von der Form eines auf das freie Ende der Lasche gerichteten Pfeils. In Verbindung mit einer solchen Gestaltung der Lasche lässt sich die vorliegende Erfindung in besonders vorteilhafter Weise dadurch weiterbilden, dass das vordere Ende der pfeilförmigen Verdickung oder Ausprägung gegen die Startritzung um etwa das Zwei- oder Dreifache der Blechdicke des Dosenteils zurückversetzt ist.

Ausführungsbeispiele der Erfindung werden im folgenden anhand schematischer Zeichnungen mit weiteren Einzelheiten erläutert. Es zeigt:
Fig. 1 eine Konservendose in Schrägansicht zu Beginn des Aufreissens,
Fig. 2 einen vergrösserten Ausschnitt aus Fig.1,
Fig. 3 einen Ausschnitt eines Dosenteils, auf das eine Lasche aufgeschweisst wird,
Fig. 4 die Ansicht der Lasche von unten in Richtung des Pfeils IV in Fig. 3,
Fig. 5 eine vergrösserte Draufsicht des Dosenteils mit aufgeschweisster Lasche, und
Fig. 6-8 verschiedene Varianten zu Fig. 5.

Das dargestellte Dosenteil 10 ist ein ursprünglich rechteckiger Blechzuschnitt mit zwei Längsrändem 12 und 14. Das Dosenteil 10 wird im Verlauf der Herstellung einer Konservendose zu einer zylindrischen Zarge gerollt, wie mit einem Kreis in Fig. 1 angedeutet ist. Anschließend werden die beiden Längsränder 12 und 14 miteinander verschweißt. Die Schweißnaht kann eine Überlappt-Quetschnaht sein oder, wie in Fig. 1 und 2 angedeutet, eine Stumpfnaht, die sich durch Laserschweißung herstellen läßt.

Das Dosenteil 10 hat ein Paar parallele Ritzungen 16, die rechtwinklig zu den Längsrändern 12 und 14 eingeprägt sind und einen Aufreißstreifen 18 seitlich begrenzen, der sich über den gesamten Umfang der fertigen Dose erstreckt. An den Aufreißstreifen 18 ist eine Lasche 20 angeschweißt, auf die man gemäß Fig. 1 und 2 einen Schlüssel 22 aufstecken kann, um erst die Lasche 20 und anschließend den gesamten Aufreißstreifen 18 aufzurollen. Der Schlüssel 22 rollt dabei an einem von zwei Bördelrändern 24 entlang, die das gemäß Fig. 1 quaderförmige Dosenteil mit je einem Deckel bzw. Boden 26 verbinden.

Der Aufreißstreifen 18 kann zwischen den beiden ihn seitlich begrenzenden Ritzungen 16 und parallel zu diesen eine (Fig. 1 bis 3) oder zwei (Fig. 6 bis 8) zusätzliche Längsritzungen aufweisen, die sich ebenfalls über den gesamten Umfang der Dose erstrecken.

In dem Aufreißstreifen 18 ist ein Feld 28 von einer Startritzung 30 umgrenzt. Das Feld 28 ist in ausreichendem Abstand von beiden Längsrändern 12 und 14 angeordnet, um frei von jeglicher Gefügeveränderung des Blechs zu bleiben, die beim Verschweißen der beiden Längsränder auftritt. Die Breite des Feldes 28 beträgt bei den dargestellten bevorzugten Beispielen etwa drei Viertel der Breite des Aufreißstreifens 18. Die Startritzung 30 läßt sich mit einem Prägestempel erzeugen, vorzugsweise im ebenen Zustand des Dosenteils 10 nach dem Einprägen der Ritzungen 16.

Gemäß Fig. 1 bis 5 ist das Feld 28 oval und von der Startritzung 30 vollständig umschlossen; der Mittelpunkt des Feldes 28 liegt möglichst genau in der Mitte zwischen den beiden seitlichen Ritzungen 16.

Das Feld 28 kann aber auch gemäß Fig. 7 oder 8 von einer anders gestalteten, insbesondere kreisförmigen bzw. angenähert trapezförmigen Startritzung 30 umgrenzt sein. Allen dargestellten Ausführungsformen ist gemeinsam, daß ein mittlerer vorderer Abschnitt der Startritzung oder eine daran angelegte Tangente sich im rechten Winkel zu den seitlichen Ritzungen 16 erstreckt und daß sich an diesen mittleren Abschnitt seitliche Abschnitte der Startritzung anschließen, die sich, vorzugsweise parallel zu den seitlichen Ritzungen 16, nach hinten erstrecken.

Die Lasche 20 hat ein zum Aufstecken des Schlüssels 22 bestimmtes freies Ende 32, das sich leicht - beispielsweise mit einem Fingernagel - vom Dosenteil 10 wegbiegen läßt. Das andere Ende der Lasche 20, das mit dem Dosenteil 10 verschweißt wird, weist eine Verdickung 34 auf, die in den dargestellten Beispielen dadurch entstanden ist, daß ein pfeilförmiger Endabschnitt beim Stanzen der Lasche 20 derart nach außen umgeschlagen worden ist, daß sein gemäß Fig. 3 bis 5 etwas abgestumpftes Ende 36 nach vorne, zum freien Ende 32 der Lasche 20 gerichtet ist.

In die Unterseite der Lasche 20 ist eine Vertiefung 38 eingeprägt, die ebenfalls pfeilförmig und auf das freie Ende 32 gerichtet, jedoch kleiner als die Verdickung 34 ist. Die Vertiefung 38 ist in Richtung zum freien Ende 32 der Lasche 20 hin durch eine in entsprechender Weise pfeilförmige Zone 40 begrenzt, die eine gegenüber der übrigen Unterseite der Lasche leicht vorstehende waffelartige Oberflächenstruktur aufweist.

Bei jeder der in Fig. 5 bis 8 dargestellten Ausgestaltungen des Feldes 28 wird die Lasche 20 beim Anschweißen an den Aufreißstreifen 18 so angeordnet, daß ihr abgestumpftes Ende 36 vom mittleren vorderen Abschnitt der Startritzung 30 einen Abstand a in der Größenordnung des Zweibis Dreifachen der Blechdicke des Dosenteils hat. Beispielsweise ist bei einer Blechdicke des Dosenteils von 0,2 der Abstand a = 0,5 mm. Das vordere Ende der Vertiefung 38 liegt über der Mitte des Feldes 28.

Beim Schweißen entsteht unter dem Einfluß eines von Schweißelektroden erzeugten Druckes zwischen der waffelartig strukturierten pfeilförmigen Zone 40 und dem Dosenteil ein besonders guter Stromübergang, sodaß eine Schweißzone 42 dort entstellt, wo die pfeilförmige Zone 40 das Dosenteil überdeckt. Die Schweißzone 42 ist somit ebenfalls im wesentlichen pfeilförmig; sie erstreckt sich über das Feld 28 und auch geringfügig über die beiden den Aufreißstreifen 18 seitlich begrenzenden Ritzungen 16 hinaus. Bei einer Breite b des Aufreißstreifens 18 von 6,0 mm kann die Gesamtbreite c der Schweißzone 42 beispielsweise 7 mm betragen, sodaß die Schweißzone sich um je 0,5 mm über die beiden seitlichen Ritzungen hinauserstreckt.

## Patentansprüche (Patentansprüche für folgende(n) Vertragsstaat(en) : CH, DE, FR, GB, IT, LI, NL und SE)

1. Aufreissbares Dosenteil aus Blech, mit einem Paar Ritzungen (16), die einen Aufreissstreifen (16) seitlich begrenzen, einer Lasche (20), die als gesondertes Blechteil an einem ihrer Enden in einer Schweisszone (42), die sich mindestens annähernd über die gesamte Breite (b) des Aufreissstreifens (18) erstreckt, an diesen angeschweisst ist, und einem von einer einzigen Startritzung (30) mindestens teilweise umgrenzten Feld (28), welche Startritzung (30) sich zwischen der Schweisszone (42) und dem freien Ende (32) der Lasche (20) über den Aufreissstreifen (18) erstreckt, wobei die Startritzung (30) nur in einem mittleren Bereich des Aufreissstreifens (18) im wesentlichen quer zu den seitlichen Ritzungen (16), in der Nähe der seitlichen Ritzungen (16) dagegen vom freien Ende (32) der Lasche (20) weg verläuft, und wobei die Schweisszone (42) in der Nähe jeder der beiden seitlichen Ritzungen (16) die Startritzung (30) überdeckt.

2. Dosenteil nach Anspruch 1, dadurch gekennzeichnet, dass die Startritzung (30) über zwei Drittel bis vier Fünftel der Breite des Aufreissstreifens (18) die Form eines querliegenden, zum freien Ende (32) der Lasche (20) konvexen Bogens hat.

3. Dosenteil nach Anspruch 2, dadurch gekennzeichnet, dass die Startritzung (30) sich, an den Bogen beiderseits anschliessend, im wesentlichen parallel zu den seitlichen Ritzungen (16) erstreckt.

4. Dosenteil nach Anspruch 2, dadurch gekennzeichnet, dass die Startritzung (30) kreisförmig ist.

5. Dosenteil nach Anspruch 2 oder 3, dadurch gekennzeichnet, dass die Startritzung (30) oval ist.

6. Dosenteil nach Anspruch 2, dadurch gekennzeichnet, dass die Startritzung (30), an den Bogen beiderseits anschliessend, trapezförmig in sich geschlossen ist.

7. Dosenteil nach einem der Ansprüche 1 bis 6, bei dem die Lasche (20) an ihrem angeschweissten Ende eine die Schweisszone (42) bestimmende Verdickung (34) und/oder zum Aufreissstreifen (18) hin vorspringende Ausprägung von der Form eines auf das freie Ende (32) der Lasche (20) gerichteten Pfeiles hat, dadurch gekennzeichnet, dass das vordere Ende (36) der pfeilförmigen Verdickung (34) oder Ausprägung gegen die Startritzung (30) um etwa das Zwei- bis Dreifache der Blechdikke des Dosenteils zurückversetzt ist.

## Patentansprüche (Patentansprüche für folgende(n) Vertragsstaat(en) : ES et GR)

1. Aufreissbares Dosenteil aus Blech, mit einem Paar Ritzungen (16), die einen Aufreissstreifen (16) seitlich begrenzen, einer Lasche (20), die als gesondertes Blechteil an einem ihrer Enden in einer Schweisszone (42), die sich mindestens annähernd über die gesamte Breite (b) des Aufreissstreifens (18) erstreckt, an diesen angeschweisst ist, und einer Startritzung (30), die sich zwischen der Schweisszone (42) und dem freien Ende (32) der Lasche (20) über den Aufreissstreifen (18) erstreckt, wobei die Startritzung (30) nur in einem mittleren Bereich des Aufreissstreifens (18) im wesentlichen quer zu den seitlichen Ritzungen (16), in der Nähe der seitlichen Ritzungen (16) dagegen vom freien Ende (32) der Lasche (20) weg verläuft, und wobei die Schweisszone (42) in der Nähe jeder der beiden seitlichen Ritzungen (16) die Startritzung (30) überdeckt.

2. Dosenteil nach Anspruch 1, dadurch gekennzeichnet, dass die Startritzung (30) über zwei Drittel bis vier Fünftel der Breite des Aufreissstreifens (18) die Form eines querliegenden, zum freien Ende (32) der Lasche (20) konvexen Bogens hat.

3. Dosenteil nach Anspruch 2, dadurch gekennzeichnet, dass die Startritzung (30) sich, an den Bogen beiderseits anschliessend, im wesentlichen parallel zu den seitlichen Ritzungen (16) erstreckt.

4. Dosenteil nach Anspruch 2, dadurch gekennzeichnet, dass die Startritzung (30) kreisförmig ist.

5. Dosenteil nach Anspruch 2 oder 3, dadurch gekennzeichnet, dass die Startritzung (30) oval ist.

6. Dosenteil nach Anspruch 2, dadurch gekennzeichnet, dass die Startritzung (30), an den Bogen beiderseits anschliessend, trapezförmig in sich geschlossen ist.

7. Dosenteil nach einem der Ansprüche 1 bis 6, bei dem die Lasche (20) an ihrem angeschweissten Ende eine die Schweisszone (42) bestimmende Verdickung (34) und/oder zum Aufreissstreifen (18) hin vorspringende Ausprägung von der Form eines auf das freie Ende (32) der Lasche (20) gerichteten Pfeiles hat, dadurch gekennzeichnet, dass das vordere Ende (36) der pfeilförmigen Verdickung (34) oder Ausprägung gegen die Startritzung (30) um etwa das Zwei- bis Dreifache der Blechdikke des Dosenteils zurückversetzt ist.

## Claims (Claims for the following Contracting State(s) : CH, DE, FR, GB, TI, LI, NL and SE)

1. A tear-open can member of sheet metal, with a pair of scorings (16) which define a tear-off strip (16) (sic) (18), a tongue (20) which is welded as a separate sheet metal member to the tear-off strip (18) at one of its ends, in a welding region (42) which extends at least substantially over the whole width (b) of the tear-off strip (18), and with a compartment (28) which is at least partly defined by a single starting scoring (30), and which starting scoring (30) extends between the welding region (42) and the free end (32) of the tongue (20) over the tear-off strip (18), wherein the starting scoring (30) extends substantially transversely to the lateral scorings (16) only in a central region of the tear-off strip (18) and extends away from the free end (32) of the tongue (20) in the vicinity of the lateral scorings (16), and wherein the welding region (42) covers the starting scoring (30) in the vicinity of each of the two lateral scorings (16).

2. A can member as claimed in Claim 1, characterized in that, over two thirds to four fifths of the width of the tear-off strip (18), the starting scoring (30) has the shape of an arc extending transversely and convexely towards the free end (32) of the tongue (20).

3. A can member as claimed in Claim 2, characterized in that, following on the arc at both sides, the starting scoring (30) extends substantially parallel to the lateral scorings (16).

4. A can member as claimed in Claim 2, characterized in that the starting scoring (30) is circular.

5. A can member as claimed in Claim 2 or Claim 3, characterized in that the starting scoring (30) is oval.

6. A can member as claimed in Claim 2, characterized in that, following on the arc at both sides, the starting scoring (30) is closed on itself in the form of a trapezoid.

7. A can member as claimed in one of the Claims 1 to 6, wherein the tongue (20) has, at its welded-on end, a thickened portion (34) determining the welding region (42) and/or prominent portion projecting towards the tear-off strip (18) in the form of an arrow directed towards the free end (32) of the tongue (20), characterized in that the front end (36) of the arrow shaped thickened portion (34) or prominent portion is set back in relation to the starting scoring (30) by about two to three times the thickness of the sheet metal of the can member.

## Claims (Claims for the following Contracting State(s) : ES and GR)

1. A tear-open can member of sheet metal, with a pair of scorings (16) which define a tear-off strip (16) (sic) (18), a tongue (20), which is welded as a separate sheet metal member to the tear-off strip (18) at one of its ends, in a welding region (42) which extends at least substantially over the whole width (b) of the tear-off strip (18), and a starting scoring (30) which extends ever the tear-off strip (18) between the welding region (42) and the free end (32) of the tongue (20), wherein the starting scoring (30) extends substantially transversely to the lateral scorings (16) only in a central region of the tear-off strip (18) and extends away from the free end (32) of the tongue (20) in the vicinity of the lateral scorings (16), and wherein the welding region (42) covers the starting scoring (30) in the vicinity of each of the two lateral scorings (16).

2. A can member as claimed in Claim 1, characterized in that over two thirds to four fifths of the width of the tear-off strip (18), the starting scoring (30) has the shape of an arc extending transversely and convexely towards the free end (32) of the tongue (20).

3. A can member as claimed in Claim 2, characterized in that, following on the arc at both sides, the starting scoring (30) extends substantially parallel to the lateral scorings (16).

4. A can member as claimed in Claim 2, characterized in that the starting scoring (30) is circular.

5. A can member as claimed in Claim 2 or Claim 3, characterized in that the starting scoring (30) is oval.

6. A can member as claimed in Claim 2, characterized in that, following on the arc at both sides, the starting scoring (30) is closed on itself in the form of a trapezoid.

7. A can member as claimed in one of the Claims 1 to 6, wherein the tongue (20) has, at its welded-on end, a thickened portion (34) determining the welding region (42) and/or prominent portion projecting towards the tear-off strip (18) in the form of an arrow pointing towards the free end (32) of the tongue (20). characterized in that the front end (36) of the arrow-shaped thickened portion (34) or prominent portion is set back in relation to the starting scoring (30) by about two to three times the thickness of the sheet metal of the can member.

## Revendications (Revendications pour l'(les) Etat(s) contractant(s) suivant(s) : CH, DE, FR, GB, IT, LI, NL, et SE)

1. Partie de boite en tôle à ouverture par déchira- ge, avec une paire de rayures (16) qui délimitent sur les côtés une bande arrachable (18), avec une languette (20) qui est réalisée sous la forme d'une pièce de tôle séparée et qui est soudée à .une de ses extrémités à la bande arrachable (18) dans une zone de soudage (42) qui s'étend au moins approximativement sur toute la largeur (b) de la bande arrachable (18), et avec un champ (28) qui est délimité au moins partiellement par une unique rayure d'amorçage (30), laquelle s'étend sur la bande arrachable (18) entre la zone de soudage (42) et l'extrémité libre (32) de la languette (20), la rayure d'amorçage (30) ne s'étendant perpendiculairement aux rayures latérales (16) que dans une région médiane de la bande arrachable (18), tandis qu'elle s'éloigne de l'extrémité libre (32) de la languette (20) au voisinage des rayures latérales (16), et la zone de soudage (42) recouvrant la rayure d'amorçage (30) au voisinage de chacune des deux rayures latérales (16).

2. Partie de boite selon la revendication 1, caractérisée en ce que la rayure d'amorçage (30) possède, sur deux tiers à quatre cinquièmes de la largeur de la bande arrachable (18), la forme d'un arc disposé transversalement, convexe vers l'extrémité libre (32) de la languette (20).

3. Partie de boite selon la revendication 2, caractérisée en ce que la rayure d'amorçage (30), en raccordement à l'arc des deux côtés, s'étend sensiblement parallèlement aux rayures latérales (16).

4. Partie de boite selon la revendication 2, caractérisée en ce que la rayure d'amorçage (30) est en forme de cercle.

5. Partie de boite selon la revendication 2 ou 3, caractérisée en ce que la rayure d'amorçage (30) est ovale.

6. Partie de boite selon la revendication 2, caractérisée en ce que la rayure d'amorçage (30), en raccordement à l'arc des deux côtés, est fermée en forme de trapèze.

7. Partie de boîte selon l'une des revendications 1 à 6, dans laquelle la languette (20) possède à son extrémité soudée une partie épaissie (34) définissant la zone de soudage (42) et/ou une partie exprimée en saillie vers la bande arrachable (18), en forme de flèche dirigée vers l'extrémité libre (32) de la languette (20), caractérisée en ce que l'extrémité avant (36) de la partie épaissie (34) ou de la partie exprimée en forme de Flèche est en retrait par rapport à la rayure d'amorçage (30) d'environ deux à trois fois l'épaisseur de tôle de la partie de boîte.

## Revendications (Revendications pour l'(les) Etat(s) contractant(s) suivant(s) : ES, GR)

1. Partie de boîte en tôle à ouverture par déchira- ge, avec une paire de rayures (16) qui délimitent sur les côtés une bande arrachable (18), avec une languette (20) qui est réalisée sous la forme d'une pièce de tôle séparée et qui est soudée à une de ses extrémités à la bande arrachable (18) dans une zone de soudage (42) qui s'étend au moins approximativement sur toute la largeur (b) de la bande arrachable (18), et avec une rayure d'amorçage (30) qui s'étend sur la bande arrachable (18) entre la zone de soudage (42) et l'extrémité libre (32) de la languette (20), la rayure d'amorçage (30) ne s'étendant sensiblement perpendiculairement aux rayures latérales (16) que dans une région médiane de la bande arrachable (18), tandis qu'elle s'éloigne de l'extrémité libre (32) de la languette (20) au voisinage des rayures latérales (16), et la zone de soudage (42) recouvrant la rayure d'amorçage (30) au voisinage de chacune des deux rayures latérales (16).

2. Partie de boîte selon la revendication (1), caractérisée en ce que la rayure d'amorçage (30) possède, sur deux tiers à quatre cinquièmes de la largeur de la bande arrachable (18), la forme d'un arc disposé transversalement, convexe vers l'extrémité libre (32) de la languette (20).

3. Partie de boîte selon la revendication 2, caractérisée en ce que la rayure d'amorçage (30), en raccordement à l'arc des deux côtés, s'étend sensiblement parallèlement aux rayures latérales (16).

4. Partie de boîte selon la revendication 2, caractérisée en ce que la rayure d'amorçage (30) est en forme de cercle.

5. Partie de boîte selon la revendication 2 ou 3, caractérisée en ce que la rayure d'amorçage (30) est ovale.

6. Partie de boîte selon la revendication 2, caractérisée en ce que la rayure d'amorçage (30), en raccordement à l'arc des deux côtés, est fermée en forme de trapèze.

7. Partie de boîte selon l'une des revendications 1 à 6, dans laquelle la languette (20) possède à son extrémité soudée une partie épaissie (34) définissant la zone de soudage (42) et/ou une partie exprimée en saillie vers la bande arrachable (18), en forme de flèche dirigée vers l'extrémité libre (32) de la languette (20), caractérisée en ce que l'extrémité avant (36) de la partie épaissie (34) ou de la partie exprimée en forme de flèche est en retrait par rapport à la rayure d'amorçage (30) d'environ deux à trois fois l'épaisseur de tôle de la partie de boîte.
